# EUROPÄISCHE PATENTSCHRIFT

(11) **EP 1 982 626 B1**
(45) Veröffentlichungstag und Bekanntmachung des Hinweises auf die Patenterteilung: **03.08.2011**
(21) Anmeldenummer: 08101987.9
(22) Anmeldetag: 26.02.2008
(51) Int. Cl.: A47L 9/14

(54) **Staubsaugerbeutel zur mehrfachen Verwendung**
Bag for a vacuum cleaner for multiple uses
Sac d'aspirateur pour plusieurs utilisations

(30) Priorität: 20.04.2007 DE 202007005848 U
(43) Veröffentlichungstag der Anmeldung: 22.10.2008
(73) Patentinhaber: Wolf PVG GmbH & Co. Kommanditgesellschaft, 32602 Vlotho-Exter (DE)
(72) Erfinder: Czado, Wolfgang, Dr., 32249 Minden (DE)
(74) Vertreter: Dantz, Jan Henning

(56) Entgegenhaltungen:
- EP-A2- 0 960 645
- WO-A1-98/52457
- DE-U1- 9 316 502
- DE-U1-202007 000 103
- US-A- 1 970 043
- US-A- 6 007 594
- US-A- 6 071 322
- US-A1- 2002 166 449

## Beschreibung

Die vorliegende Erfindung betrifft einen Staubsaugerbeutel zur mehrfachen Verwendung, mit einem Filtermaterial, an dem eine Einströmöffnung und eine verschließbare Entleerungsöffnung vorgesehen sind, wobei an dem Filtermaterial ein Halteelement zur Fixierung des Staubsaugerbeutels an einem Staubsauger vorgesehen ist.

Es gibt beutellose Staubsauger, die nach dem Zyklonprinzip arbeiten und bei denen der gröbere Staub in einer zu reinigenden Kammer gesammelt wird. Problematisch ist allerdings feinerer Staub, der sich nicht abscheiden lässt und dann die Filter eines solchen beutellosen Staubsaugers nach und nach verstopft. Dadurch sinkt die Reinigungsleistung oder es müssen in regelmäßigen Intervallen die Filter des Staubsaugers gewechselt werden.

Ferner gibt es wiederverwendbare Staubsaugerbeutel, die meist aus einem gewebten Stoff bestehen, die geleert und gereinigt werden können und dann nur geringfügig an Saugleistung verlieren. Allerdings ist die Filterwirkung des Filtermaterials gegenüber feineren Partikeln von kleiner 10 µm nahezu gleich Null, so dass diese Partikel nicht gefiltert werden, aber der Staubsaugerbeutel auch durch diese feinen Partikel nicht verstopfen kann.

Die DE 20 2007 000 103 U1 offenbart einen Staubbehälter für Staubsauger mit einem an einem Ende verschließbaren Beutel, welcher an seinem der verschließbaren Öffnung abgewandten Seite eine Frontplatte aufweist. Als Verbindungselement zwischen Frontplatte und Beutel ist mindestens ein manuell lösbares Klemmelement vorgesehen. Die verschließbare Öffnung ist beispielsweise als Reißverschluss ausgebildet.

Die DE 9 316 502 U1 offenbart einen Staubsaugerbeutel mit einer Ansaugöffnung, der aus luftdurchlässigem und zugleich mikrostaubfilternden Material besteht. Dabei weist eine Beutelseite einen Klettverschluss auf, welcher eine Entleerungsöffnung freigibt. Dabei kann das mikrostaubfilternde und luftdurchlässige Material beispielsweise als beschichtetes Baumwoll-Polyester-Gemisch ausgebildet sein.

Es ist daher Aufgabe der vorliegenden Erfindung einen Staubsaugerbeutel zur mehrfachen Verwendung zu schaffen, der auch kleine Staubpartikel filtern kann und dessen Saugleistung bei der mehrfachen Verwendung kaum nachlässt.

Diese Aufgabe wird mit einem Staubsaugerbeutel mit den Merkmalen des Anspruches 1 gelöst.

Der Staubsaugerbeutel weist ein Filtermaterial auf, das an der Innenseite des Staubsaugerbeutels eine Membranfilterlage zur Oberflächenfiltration aufweist, die an mindestens einer äußeren Materiallage festgelegt ist. Dadurch wird der gefilterte Staub an der Membranfilterlage abgeschieden und kann dann in vorbestimmten Intervallen entfernt werden. Die Membranfilterlage behält Ihre Filterwirkung, weil der abgeschiedene Staub sich nicht in dem Filtermaterial festsetzt sondern durch Oberflächenfiltration abgeschieden wird. Anders als bei Tiefenfiltermedien, bei denen der Staub im gesamten Filtermedium abgeschieden wird und daher eine Wiederverwendung nicht sinnvoll ist, kann bei der Oberflächenfiltration der abgeschiedene Staub entfernt werden, wobei die Membranfilterlage ihre Filterleistung auch über einen längeren Zeitraum beibehält.

Gemäß einer bevorzugten Ausführungsform weist die Membranfilterlage eine glatte Oberfläche mit Poren auf, die kleiner als 10 µm, vorzugsweise kleiner als 2 µm sind. Dadurch wird eine vergleichsweise feine Staubabscheidung an der Membranfilterlage ermöglicht, die eine bessere Filterwirkung besitzt als Filterlagen aus Gewebe. Durch die Ausbildung einer glatten Oberfläche, also eine folienartige Fläche, kann der abgeschiedene Staub auch leicht von der Membranfilterlage wieder entfernt werden.

Die Membranfilterlage ist vorzugsweise aus einer Polymermembran mit einer Schichtdicke von kleiner 500 µm gebildet. Als Materialien für die Membranfilterlage eignet sich insbesondere Teflon (PTFE = Polytetrafluorethylen), da sich dort Staub nur an der Oberfläche abscheidet und aufgrund der hohen Glattheit und extrem niedrigen Oberflächenenergie Staub kaum anhaftet. Durch den Einsatz von einer PTFE-Membranfilterlage werden hohe Filterleistungen erreicht, deren Abscheidungsleistung im Bereich der Hepa-Klassifikation gemäß DIN 1822 von H10 bis H 14 liegt.

Neben Membranfilterlagen aus PTFE können auch andere Membranfilterlagen, beispielsweise aus Celluloseacetat, Cellulose-Nitrat-Ester, regenerierte Cellulose, Polyethersulfon, Polyamid, Polycarbonat oder andere fluorhaltige Polymermembrane eingesetzt werden. Daneben existiert die Möglichkeit, als Membranfilterlage auch anorganische, keramische Materialien wie Aluminiumoxid, Magnesiumoxid und andere Materialien einzusetzen, die bei geringer Schichtdicke von weniger als 500 µm biegsam sind und so ebenfalls als Membranfilterlage eingesetzt werden können.

Die Trägermateriallage besteht vorzugsweise aus einem Vliesstoff, insbesondere aus Polyester oder Polypropylen. Diese Trägermateriallage weist vorzugsweise eine Zugfestigkeit von größer 10 N gemäß Edana 20.2 - 89 und eine Luftdurchlässigkeit von mehr als 200 1/m² x sec gemäß DIN EN ISO 9237/95 auf. Die Trägermateriallage kann dabei mit der Membranfilterlage verbunden sein, insbesondere durch direktes Aufbringen der Membran im Herstellungsverfahren auf die Trägermateriallage, oder nachträglich über Heißlaminierung, Heißprägen, Heißkalandrierung oder Verkleben. Die Trägermateriallage kann ferner aus einem Spunbond gebildet sein, das ein Flächengewicht von mehr als 20 g/m² aufweist.

Gemäß einer weiteren Ausgestaltung der Erfindung ist an der Innenseite der Membranfilterlage eine Innenlage zum Schutz der Membranfilterlage und zur Staubspeicherung vorgesehen. Diese Innenlage kann beispielsweise aus einem voluminösen Krempelvlies, Schaumgummi oder wassergestrahltem Spunbond mit mehr als 20 g/m² Flächengewicht und einer Dicke von 0,2 mm bis 7 mm bestehen. Bei einer solchen Ausgestaltung besitzt der mehrfach verwendbare Staubsaugerbeutel ein Verbundfiltermedium mit einer Trägermateriallage, einer Membranfilterlage und einer Innenlage.

Gemäß einer weiteren Ausgestaltung sind die Einströmöffnung und die verschließbare Entleerungsöffnung voneinander getrennt angeordnet. Dabei kann die Entleerungsöffnung über einen Verschluss im Gebrauchszustand verschlossen sein, wobei als Verschluss ein Klettverschluss, Reißverschluss, Schieber, ein Faltverschluss, ein Zipperverschluss oder eine Kombination mehrerer Verschlussmechanismen zum Einsatz kommen können. Insbesondere kann die Filtermateriallage auch weggeklappt werden und umlaufend über einen Klettverschluss oder einen anderen Verschluss im Gebrauchszustand abgedichtet werden. Dadurch lässt sich der im Staubsaugerbeutel enthaltene Staub auf einfache Weise entleeren.

Gemäß einem weiteren Aspekt der Erfindung ist die Einströmöffnung innerhalb eines Verschlusselementes angeordnet, das die Entleerungsöffnung verschließt. Vorzugsweise ist um die Einströmöffnung eine Halteplatte vorgesehen, die zur Freigabe der Entleerungsöffnung abnehmbar oder verschwenkbar ist. Dadurch kann auf einfache Weise die Halteplatte gleichzeitig als Verschlusselement genutzt werden.

Gemäß einer bevorzugten Ausgestaltung der Erfindung ist der Staubsaugerbeutel waschbar, so dass nach einer Reinigung in Wasser oder einer Waschlösung sich der angefallene Staub nahezu vollständig entfernen lässt. Dies sorgt auch für ein hohes Maß an Hygiene.

Der wiederverwendbare Staubsaugerbeutel soll auch bei einem erneuten Gebrauch eine Staubemission gemäß DIN EN 60312 von weniger als 3 mg/m³ aufweisen.

Zur Erläuterung des Gegenstandes der Erfindung wird nachfolgend noch auf die Figur 1 hingewiesen.

Ein wiederverwendbarer Staubsaugerbeutel soll im leeren Zustand einen hohen Saugvolumenstrom durchlassen, also keine Verstopfung aufweisen. Während des Einsaugens von Staub sammelt sich dieser an der Filterfläche an, insbesondere an der Membranfilterlage. Dadurch sinkt der Saugvolumenstrom von der ursprünglichen Leistung bei Punkt A von etwa 132 m³ pro Std. auf die Punkte B und C von rund 123 bis 115 m³ pro Std., bis eine Befüllung von 150 gr. bei Punkt D erreicht ist. Bei einer solchen Befüllung ist der Saugvolumenstrom nur noch rund 95 m³ pro Std.

Um den Staubsaugerbeutel wieder zu verwenden, wird nun der eingesaugte Staub entleert, so dass nun wieder ein größerer Saugvolumenstrom durch den Staubsaugerbeutel strömt. Dies ist in der Graphik mit dem Punkt A1 angegeben. Nachfolgend wird wiederum Staub (DMT Typ 8 Staub gemäß DIN EN 60312) in den Staubsaugerbeutel eingefüllt, bis dieser entleert wird, so dass die nachfolgenden Punkte nach dem jeweiligen Entleeren A2, A3 und A4 erreicht werden. Wenn nach dem Entleeren des Staubsaugerbeutels der Saugvolumenstrom von A bis A4 nicht nennenswert absinkt, in einen Bereich von weniger als 2 %, vorzugsweise weniger als 1 %, dann ist die Wiederverwendbarkeit des Staubsaugerbeutels gegeben.

## Patentansprüche

1. Staubsaugerbeutel zur mehrfachen Verwendung, mit einem Filtermaterial, in dem eine Einströmöffnung und eine verschließbare Entleerungsöffnung vorgesehen sind, wobei an dem Filtermaterial ein Halteelement zur Fixierung des Staubsaugerbeutels an einem Staubsauger vorgesehen ist, **dadurch gekennzeichnet, dass** das Filtermaterial an der Innenseite des Staubsaugerbeutels eine Membranfilterlage zur Oberflächenfiltration aufweist, die an mindestens einer äußeren Trägermateriallage festgelegt ist, wobei die Einströmöffnung innerhalb des Verschlusselements angeordnet ist, das die Entleerungsöffnung verschließt.

2. Staubsaugerbeutel nach Anspruch 1, **dadurch gekennzeichnet, dass** die Membranfilterlage eine glatte Oberfläche mit Poren aufweist, die kleiner als 10 µm, vorzugsweise kleiner als 2 µm.

3. Staubsaugerbeutel nach Anspruch 1 oder 2, **dadurch gekennzeichnet, dass** die Membranfilterlage aus einer Polymermembran mit einer Schichtdicke von kleiner 500 µm gebildet ist.

4. Staubsaugerbeutel nach einem der Ansprüche 1 bis 3, **dadurch gekennzeichnet, dass** die Membranfilterlage aus Teflon (PTFE), Celluloseacetat, Cellulose-Nitrat-Ester, regenerierter Zellulose, Polyethersulfon, Polyamit, Polycarbonat oder anderen Fluor haltigen Polymermembranen besteht.

5. Staubsaugerbeutel nach einem der Ansprüche 1 bis 3, **dadurch gekennzeichnet, dass** die Membranfilterlage aus anorganischen, keramischen Materialien, wie Alumiumoxid oder Magnesiumoxid in geringer Schichtdicke besteht.

6. Staubsaugerbeutel nach einem der Ansprüche 1 bis 5, **dadurch gekennzeichnet, dass** die Trägermateriallage aus einem Vliesstoff, vorzugsweise Spunbond aus Polyester oder Polypropylen besteht.

7. Staubsaugerbeutel nach einem der Ansprüche 1 bis 6, **dadurch gekennzeichnet, dass** die Trägermateriallage mit der Membranfilterlage verbunden ist, vorzugsweise mittels Heißlaminierung, Heißkalandrierung, Heißprägung oder Verkleben.

8. Staubsaugerbeutel nach einem der Ansprüche 1 bis 7, **dadurch gekennzeichnet, dass** die Trägermateriallage eine Luftdurchlässigkeit von mehr als 200 I/m² x sek. gemäß DIN EN ISO 9237/95 aufweist.

9. Staubsaugerbeutel nach einem der Ansprüche 1 bis 8, **dadurch gekennzeichnet, dass** die Trägermateriallage Spunbond mit einem Flächengewicht von mehr als 20 g/m² aufweist.

10. Staubsaugerbeutel nach einem der Ansprüche 1 bis 9, **dadurch gekennzeichnet, dass** an der Innenseite der Membranfilterlage eine Innenlage zum Schutz der Membranfilterlage und zur Staubspeicherung vorgesehen ist

11. Staubsaugerbeutel nach Anspruch 10, **dadurch gekennzeichnet, dass** die Innenlage ein voluminöses Krempelvlies, Schaumgummi oder ein wassergestrahltes Spunbond aufweist.

12. Staubsaugerbeutel nach Anspruch 10 oder 11, **dadurch gekennzeichnet, dass** die Innenlage ein Flächengewicht von mehr als 20 g/m² und eine Dicke von 0,2 mm bis 7 mm aufweist.

13. Staubsaugerbeutel nach einem der Ansprüche 1 bis 12, **dadurch gekennzeichnet, dass** die Einströmöffnung und verschließbare Entleerungsöffnung voneinander getrennt sind und die Entleerungsöffnung über einen Verschluss, wie einen Klettverschluss, Reißverschluss, Schieberverschluss, Faltverschluss, Zipperverschluss oder einer Kombination mehrerer Verschlussmechanismen verschließbar ist

14. Staubsaugerbeutel nach Anspruch 1, **dadurch gekennzeichnet, dass** die Einströmöffnung in einer Halteplatte angeordnet ist, wobei die Halteplatte zumindest teilweise von dem Filtermaterial abnehmbar oder verschwenkbar ist und eine Entleerungsöffnung verschließt.

15. Staubsaugerbeutel nach einem der Ansprüche 1 bis 14, **dadurch gekennzeichnet, dass** der Staubsaugerbeutel waschbar ist.

16. Staubaaugerbeutel nach einem der Ansprüche 1 bis 15, **dadurch gekennzeichnet, dass** der Staubsaugerbeutel eine Staubemmission gemäß DIN EN 60312 von weniger als 3 mg/m³ aufweist.

## Claims

1. Vacuum cleaner bag for multiple use, comprising a filter material in which an inflow opening and a closable emptying opening are provided, wherein a retaining element for fixing the vacuum cleaner bag to a vacuum cleaner is provided at the filter material, **characterised in that** the filter material has at the inner side of the vacuum cleaner bag a membrane filter layer for surface filtration, which is fixed to at least an outer support material layer, wherein the inflow opening is arranged within the closure element which closes the emptying opening.

2. Vacuum cleaner bag according to claim 1, **characterised in that** the membrane filter layer has a smooth surface with pores which are smaller than 10 microns, preferably smaller than 2 microns.

3. Vacuum cleaner bag according to claim 1 or 2, **characterised in that** the membrane filter layer is formed from a polymer membrane with a layer thickness of less than 500 microns.

4. Vacuum cleaner bag according to any one of claims 1 to 3, **characterised in that** the membrane filter layer consists of 'Teflon' (PTFE), cellulose acetate, cellulose nitrate ester, regenerated cellulose, polyethersulfone, polyamide, polycarbonate or other polymer membranes containing fluorine.

5. Vacuum cleaner bag according to any one of claims 1 to 3, **characterised in that** the membrane filter layer consists of inorganic, ceramic materials, such as aluminium oxide or magnesium oxide, in small layer thickness.

6. Vacuum cleaner bag according to any one of claims 1 to 5, **characterised in that** the carrier material layer consists of a non-woven material, preferably spun-bond material of polyester or polypropylene.

7. Vacuum cleaner bag according to any one of claims 1 to 6, **characterised in that** the carrier material layer is connected with the membrane filter layer, preferably by means of hot-laminating, hot-calendering, hot-stamping or glueing.

8. Vacuum cleaner bag according to any one of claims 1 to 7, **characterised in that** the carrier material layer has an air permeability of more than 200 l/m² x sec. according to DIN EN ISO 9237/95.

9. Vacuum cleaner bag according to any one of claims 1 to 8, **characterised in that** the carrier material layer comprises spun-bond material with a weight per area of more than 20 g/m².

10. Vacuum cleaner bag according to any one of claims 1 to 9, **characterised in that** an inner layer for protection of the membrane filter layer and for storage of dust is provided at the inner side of the membrane filter layer.

11. Vacuum cleaner bag according to claim 10, **characterised in that** the inner layer comprises a bulky carded non-woven material, foam rubber or a water-blasted spun-bond material.

12. Vacuum cleaner bag according to claim 10 or 11, **characterised in that** the inner layer has a weight per area of more than 20 g/m² and a thickness of 0.2 mm to 7 mm.

13. Vacuum cleaner bag according to any one of claims 1 to 12, **characterised in that** the inflow opening and closable emptying opening are separate from one another and the emptying opening is closable by way of a closure, such as a hook-and-burr closure, zip fastener, slide fastener, fold fastener, zipper closure or a combination of several closure mechanisms.

14. Vacuum cleaner bag according to claim 1, **characterised in that** the inflow opening is arranged in a retaining plate, wherein the retaining plate is removable or pivotable at least partly from the filter material and closes an emptying opening.

15. Vacuum cleaner bag according to any one of claims 1 to 14, **characterised in that** the vacuum cleaner bag is washable.

16. Vacuum cleaner bag according to any one of claims 1 to 15, **characterised in that** the vacuum cleaner bag has a dust emission according to DIN EN 60312 of less than 3 mg/m³.

## Revendications

1. Sac d'aspirateur pour de multiples utilisations comportant un matériau filtrant dans lequel sont prévues une ouverture d'admission et une ouverture d'évacuation obturable, un élément de maintien permettant de fixer le sac d'aspirateur à un aspirateur, étant prévu sur ce matériau filtrant,
**caractérisé en ce que**
le matériau filtrant comporte, sur la face interne du sac d'aspirateur, une couche de filtration à membrane pour la filtration en surface, qui est fixée à au moins une couche de matière support extérieure, l'ouverture d'admission étant située à l'intérieur de l'élément d'obturation qui ferme l'ouverture d'évacuation.

2. Sac d'aspirateur selon la revendication 1,
**caractérisé en ce que**
la couche de filtration à membrane comporte une surface lisse munie de pores inférieurs à 10 µm, de préférence inférieurs à 2 µm.

3. Sac d'aspirateur selon la revendication 1 ou 2,
**caractérisé en ce que**
la couche de filtration à membrane est formée par une membrane polymère ayant une épaisseur de couche inférieure à 500 µm.

4. Sac d'aspirateur selon l'une des revendications 1 à 3,
**caractérisé en ce que**
la couche de filtration à membrane est réalisée en téflon (PTFE), acétate de cellulose, cellulose-nitrate-ester, cellulose régénérée, polyether sulfone, polyamite, polycarbonate ou autres membranes polymères renfermant du fluore.

5. Sac d'aspirateur selon l'une des revendications 1 à 3,
**caractérisé en ce que**
la couche de filtration à membrane est réalisée en des matériaux céramiques anorganiques tels que l'oxyde d'aluminium ou l'oxyde de magnésium avec une faible épaisseur de couche.

6. Sac d'aspirateur selon l'une des revendications 1 à 5,
**caractérisé en ce que**
la couche de matériau support est constituée par un voile, de préférence un non-tissé en polyester ou polypropylène.

7. Sac d'aspirateur selon l'une des revendications 1 à 6,
**caractérisé en ce que**
la couche de matériau support est reliée à la couche de filtration à membrane de préférence par laminage à chaud, calandrage à chaud, estampage à chaud ou collage.

8. Sac d'aspirateur selon l'une des revendications 1 à 7,
**caractérisé en ce que**
la couche de matériau support présente une perméabilité à l'air de plus de 200 1/m² x sec, selon DIN EN ISO 9237/95.

9. Sac d'aspirateur selon l'une des revendications 1 à 8,
**caractérisé en ce que**
la couche de matériau support comporte un non-tissé ayant un grammage de plus de 20 g/m².

10. Sac d'aspirateur selon l'une des revendications 1 à 9,
**caractérisé en ce que**
la face interne de la couche de filtration à membrane est équipée d'une couche interne de protection de cette couche de filtration et de stockage de poussière.

11. Sac d'aspirateur selon la revendication 10,
**caractérisé en ce que**
la couche interne comporte un voile de carde volumineux, un caoutchouc mousse ou un non tissé ayant subi un traitement d'aiguilletage hydraulique.

12. Sac d'aspirateur selon la revendication 10 ou 11,
**caractérisé en ce que**
la couche interne présente un grammage supérieur à 20 g/m² et une épaisseur de 0,2 mm à 7 mm.

13. Sac d'aspirateur selon l'une des revendications 1 à 12,
**caractérisé en ce que**
l'ouverture d'admission et l'ouverture d'évacuation obturable sont séparées l'une de l'autre, et l'ouverture d'évacuation peut être fermée par un élément d'obturation tel qu'un obturateur à bande auto-agrippante, un obturateur à fermeture à glissière, un obturateur à enclenchement à coulisse, un obturateur repliable, un obturateur à zip, ou une combinaison de plusieurs mécanismes d'obturation.

14. Sac d'aspirateur selon la revendication 1,
**caractérisé en ce que**
l'ouverture d'admission est disposée dans une plaque de maintien, cette plaque de maintient étant au moins partiellement pivotante ou séparable du matériau filtrant et fermant une ouverture d'évacuation.

15. Sac d'aspirateur selon l'une des revendications 1 à 14,
**caractérisé en ce qu'**
il est lavable.

16. Sac d'aspirateur selon l'une des revendications 1 à 15,
**caractérisé en ce qu'**
il présente une émission de poussières selon DIN EN 60312 de moins de 3 mg/m³.
